# EUROPÄISCHE PATENTSCHRIFT

(11) **EP 2 394 265 B1**
(45) Veröffentlichungstag und Bekanntmachung des Hinweises auf die Patenterteilung: **16.04.2014**
(21) Anmeldenummer: 10709986.3
(22) Anmeldetag: 08.02.2010
(51) Int. Cl.: G10K 11/16

(54) **AKUSTISCHER ABSORBER, AKUSTISCHER WANDLER UND VERFAHREN ZUM HERSTELLEN EINES AKUSTISCHEN ABSORBERS ODER EINES AKUSTISCHEN WANDLERS**
ACOUSTIC ABSORBER, ACOUSTIC TRANSDUCER, AND METHOD FOR PRODUCING AN ACOUSTIC ABSORBER OR AN ACOUSTIC TRANSDUCER
ABSORBEUR ACOUSTIQUE, CONVERTISSEUR ACOUSTIQUE ET PROCÉDÉ DE FABRICATION D'UN ABSORBEUR ACOUSTIQUE OU D'UN CONVERTISSEUR ACOUSTIQUE

(30) Priorität: 07.02.2009 DE 102009007891
(43) Veröffentlichungstag der Anmeldung: 14.12.2011
(73) Patentinhaber: Wilson, Leena, Rose, 10777 Berlin (DE)
(72) Erfinder: WILSON, Willsingh, D-10777 Berlin (DE)
(74) Vertreter: Staroske, Sandro
(86) Internationale Anmeldenummer: PCT/EP2010/051520
(87) Internationale Veröffentlichungsnummer: WO 2010/089398

(56) Entgegenhaltungen:
- WO-A1-99/35007
- WO-A2-2007/073732
- DE-A1- 2 905 067
- US-A- 5 536 910
- US-A- 6 145 617
- YVONNE KAVERMANN, HUBERT SATZGER: "Mineralwolle als Schallabsorber mit Montageabstand"[Online] 12. Mai 2008 (2008-05-12), XP002597589 Baunetz Wissen, Akustik; Gefunden im Internet: URL:http://www.baunetzwissen.de/standardar tikel/Akustik_Mineralwolleplatten-als-Scha llabsorber-mit-Montageabstand_147753.html> [gefunden am 2010-08-20]
- HEINZE, [Online] Gefunden im Internet: <URL:http://www.heinze.de/produktserie/isov er-akustic-schallschutzinnenausbau/10068364 /1>

## Beschreibung

Die Erfindung betrifft einen akustischen Absorber gemäß dem Oberbegriff des Anspruchs 1 sowie ein Verfahren zum Herstellen eines akustischen Absorbers gemäß dem Oberbegriff des Anspruchs 13.

Aus dem Stand der Technik ist bekannt, offenporig poröse Materialien zur Schalldämpfung zu verwenden, wobei unter einem "porösen" Material ein Material verstanden wird, das einen gewissen Anteil von Hohlraumeinschlüssen aufweist Von einem "offenporig" porösen Material wird insbesondere gesprochen, wenn der überwiegende Anteil der Hohlräume des Materials in Strömungsverbindung mit anderen Hohlräumen steht. So können Schallwellen aufgrund der miteinander verbundenen Hohlräume des offenporig porösen Materials in das Material eindringen und es zumindest teilweise durchdringen.

Die Energie der in das offenporig poröse Material eindringenden Schallwellen wird in dem Material zumindest teilweise in Wärmeenergie umgewandelt, insbesondere dadurch, dass die mit der Schallwelle verbundene Bewegungsenergie von Luftmolekülen durch Reibung der Luftmolekülen an dem die Hohlräume umschließenden Material in Wärme umgesetzt wird. Dieser Absorptionsmechanismus führt dazu, dass Schallwellen mit kürzerer Wellenlänge, d.h. höherer Frequenz, stärker absorbiert werden als tiefe Frequenzen.

Beispielsweise offenbart die US 6 145 617 A eine schallisolierende Anordnung mit einer porösen Dämpfungsschicht sowie einer offenporig porösen und steifen Verstärkungsschicht.

Darüber hinaus sind aus dem Stand der Technik akustische Wandler, z.B. in Form von Flächenlautsprechern bekannt, die jedoch häufig eine stark nichtlineare Frequenzcharakteristik aufweisen.

Das der Erfindung zugrunde liegende Problem besteht darin, einen akustischen Absorber zur Absorption von Schallwellen zu schaffen, der auf möglichst einfache Weise herstellbar ist und dennoch eine Schallabsorption über einen breiteren Frequenzbereich ermöglicht. Der Erfindung liegt des Weiteren das Problem zugrunde, ein Verfahren zum Herstellen eines derartigen akustischen Absorbers anzugeben.

Diese Probleme werden durch den akustischen Absorber mit den Merkmalen des Anspruchs 1 und durch das Verfahren mit den Merkmalen des Anspruchs 13 gelöst. Weiterbildungen der Erfindung sind in den abhängigen Ansprüchen angegeben.

Danach wird ein akustischer Absorber zur Schalldämpfung bereitgestellt, der eine aus einem offenporig porösen Material gebildete Absorptionsschicht aufweist, wobei das offenporig poröse Material derart biegeelastisch ist, dass die Absorptionsschicht beim Auftreffen von Schallwellen zu Biegeschwingungen mit Eigenfrequenzen der Absorptionsschicht (1) angeregt wird und der Absorber aufgrund des Hineinströmens von Luft in das offenporig poröse Material der Absorptionsschicht Schallwellen eines ersten Frequenzbereichs und durch die Anregung von Biegeschwingungen der Absorptionsschicht Schallwellen eines zweiten Frequenzbereichs, der niedrigere Frequenzen umfasst als der erste Frequenzbereich, absorbieren kann, wobei das offenporig poröse Material aus mehreren Vlieslagen besteht und zur Bindung der Vlieslagen und/oder der Fasern der Vlieslagen ein Bindemittel in Form von Latex und/oder ein thermisch aktivierbares Bindemittel aufweist.

Es ist natürlich auch möglich, dass sich der erste und der zweite Frequenzbereich teilweise überlappen. Insbesondere können die Eigenschaften der Absorptionsschicht so gewählt werden, dass die beiden Frequenzbereiche in einem vorbestimmten Überlappungsfrequenzbereich überlappen, um in diesem Bereich eine erhöhte Absorption zu erzeugen.

Die Absorptionsschicht kombiniert somit zwei Absorptionsmechanismen miteinander, nämlich die typische Absorption eines offenporig porösen Materials bei höheren Frequenzen mit der Absorption über die Anregung von Biegeschwingungen bei niedrigeren Frequenzen. Insbesondere ist damit gemeint, dass die Schallabsorption in dem tieferen Frequenzbereich, die auf die Anregung von Biegeschwingungen der Absorptionsschicht zurückgeht, größer ist als eine möglicherweise noch in diesem Frequenzbereich vorhandene geringe Absorption

durch die Durchströmung des offenporig porösen Materials. Somit ist der Absorber auch mit nur einer Absorptionsschicht in der Lage, Schallwellen über einen großen Frequenzbereich zu dämpfen, d.h. es ist nicht notwendig, zusätzlich zu der offenporig porösen

Absorptionsschicht andere Mittel zur Dämpfung der Schallwellen bei niedrigeren Frequenzen vorzusehen. Mit dem erfindungsgemäßen Absorber werden zwei unterschiedliche Absorptionsmechanismen somit gewissermaßen parallel geschaltet.

Zu den porösen Materialien zählen alle porösen und faserartigen Materialien wie Textilien, Vlies, Teppich, Schaumstoff, Mineralwolle, Baumwolle, spezielle Akustikputze, Blähglasgranulate und so genannte haufwerksporige Materialien, die Schallenergien absorbieren, indem sie Schwingungen der Luftteilchen durch Reibung in Wärmeenergie umwandeln.

Dünne offenporig poröse Absorptionsschichten wie Textilien absorbieren bevorzugt im hochfrequenten Bereich. Um auch bei dünneren Materialstärken eine breitbandigere und hohe Absorption zu erzielen, werden z.B. mehrere offenporig poröse Absorptionsschichten mit immer höher werdendem Strömungswiderstand hintereinander angeordnet. Hierbei wird insbesondere die Schicht mit dem geringsten Strömungswiderstand der Schallquelle zugewandt. Hierdurch wird insbesondere sichergestellt, dass die Absorptionsschichten, die der Schallquelle abgewandt angeordnet sind, Ihre Wirksamkeit durch die Abdeckung durch die übrigen Absorptionsschichten nicht verlieren.

Insbesondere kann das Verhältnis der Biegesteifigkeit (bzw. der Masse, Dicke und/oder der Abmessungen) zum Strömungswiderstand der Absorptionsschicht in Abhängigkeit der vorgesehenen Anwendung des akustischen Absorbers gewählt werden, z.B. um ein Dröhnen in kleineren Räumen oder eine relativ zu tieferen Frequenzen zu starke Absorption hoher Frequenzen zu vermeiden. Insbesondere kann durch geeignete Anpassung der Absorptionseigenschaften des erfindungsgemäßen Absorbers im tieferen Frequenzbereich dem Ausbilden eines "Flatterechos" z.B. bei Auskleidung von Räumen mit dem Absorber entgegengewirkt werden.

Des Weiteren kann der erfindungsgemäße akustische Absorber, dadurch, dass er sowohl in tieferen als auch in höheren Frequenzbereichen absorbiert, eine Kombination verschiedener Absorbertypen ersetzen, wodurch z.B. Kosten, Gewicht und Montagezeit verringert werden können. Allerdings kann der erfindungsgemäße akustische Absorber natürlich durchaus mit konventionellen Absorbertypen kombiniert werden, z.B. kann die Absorptionsschicht des erfindungsgemäßen akustischen Absorbers als Abschlussfläche (Mündungsfläche) eines Helmholtzresonators anstelle des konventionellerweise als Abschlussfläche verwendeten Dämmstoffs eingesetzt werden.

In einem Ausführungsbeispiel der Erfindung weist die Absorptionsschicht eine Biegesteifigkeit $B = \frac{E ⋅ {t}^{3}}{12 ⋅ \left(1-{μ}^{2}\right)}$ im Bereich von 0,5 bis 500 Nm², insbesondere zwischen 200 und 400 Nm², z.B. zwischen 10 und 100 Nm² oder zwischen 10 und 30 Nm² auf, wobei als Maß für die Biegesteifigkeit der Absorptionsschicht insbesondere das Produkt aus Elastizitätsmodul E des Materials der Absorptionsschicht und ihrem Flächenträgheitsmoment I (bezogen auf eine Richtung senkrecht zur Haupterstreckungsebene der Absorptionsschicht) verwendet wird (t: Dicke der Absorptionsschicht, µ: Poissonzahl (oder "Querkontraktionszahl")).

Insbesondere weist die Absorptionsschicht eine derartige Biegesteifigkeit auf, dass die Eigenfrequenz der Absorptionsschicht in Bezug auf Biegeschwingungen unterhalb von 600 Hz, insbesondere unterhalb von 300 Hz oder insbesondere von 200 Hz liegt.

In Bezug auf Richtungen, die parallel zur Haupterstreckungsebene der Absorptionsschicht verlaufen, kann die Absorptionsschicht eine ähnliche Biegesteifigkeit aufweisen. Dies ist jedoch nicht zwingend, sondern die Biegesteifigkeiten in Bezug auf unterschiedliche Belastungsrichtungen können natürlich auch unterschiedlich sein.

Damit auch größere Biegeschwingungsamplituden ohne Beschädigung der Absorptionsschicht möglich sind, kann die Absorptionsschicht eine insbesondere im Vergleich mit konventionellen Absorbern (die z.B. einen Mineralfaserdämmstoff oder einen offenzellig porösen Schaumstoff aufweisen) erhöhte Biegeelastizität, Duktilität und/oder Bruchfestigkeit aufweisen. Beispielsweise ist das offenporig poröse Material der Absorptionsschicht duktiler als Glas oder als Steinwolle, d.h. insbesondere, dass das offenporig poröse Material der Absorptionsschicht eine größere Bruchfestigkeit als diese Materialien aufweist. In einem Beispiel liegt die zulässige Höchstzugkraft des offenporig porösen Materials der Absorptionsschicht mindestens 10 Prozent über derjenigen von Glas.

Darüber hinaus kann die Absorptionsschicht eine Flächenmasse im Bereich von 30g/m² bis 20kg/m², insbesondere zwischen 1 bis 5 kg oder zwischen 1 bis 3 kg aufweisen. Allerdings muss die Flächenmasse nicht über die Absorptionsschicht hinweg konstant sein, sondern sie kann auch ortsabhängig sein, d.h. die Flächenmasse kann z.B. in Dickenrichtung der Absorptionsschicht und/oder in einer Richtung senkrecht zur Dickenrichtung variieren. Darüber hinaus kann die Massendichte des offenporig porösen Materials der Absorptionsschicht allgemein ortsabhängig sein, d.h. über die Absorptionsschicht hinweg und nicht nur in Dickenrichtung variieren.

Beispielsweise nimmt die Massendichte des offenporig porösen Materials in Dickenrichtung der Absorptionsschicht zu (progressive Verdichtung) oder sie nimmt von einer Mitte der Absorptionsschicht zu ihren (senkrecht zur Dickenrichtung verlaufenden) Oberflächen zu- oder ab. Die Massendichte der Absorptionsschicht kann auch bezogen auf einen ersten Querschnitt der Absorptionsschicht in Dickenrichtung zu- und bezogen auf eine zweiten, zum ersten Querschnitt beabstandeten Querschnitt abnehmen. Dies kann auch alternierend erfolgen, d.h. entlang der Länge oder der Breite der Absorptionsschicht betrachtet, nimmt die Massendichte der Absorptionsschicht in Dickenrichtung abwechselnd zu und ab. Darüber hinaus kann die Massendichte auch nach Art einer Wabenstruktur zur Erhöhung der Stabilität der Absorptionsschicht verlaufen.

Unter der "Absorptionsschicht" des Absorbers wird insbesondere ein flächiges Gebilde verstanden, das sich entlang einer Haupterstreckungsebene erstreckt und dessen Abmessung senkrecht zu der Haupterstreckungsebene klein gegenüber den Abmessungen parallel zur Haupterstreckungsebene ist. Beispielsweise ist die Absorptionsschicht in Form einer Platte ausgebildet, wobei der akustische Absorber beispielsweise zumindest im Wesentlichen nur aus dieser Platte besteht. Insbesondere ist die Absorptionsschicht z.B. zumindest näherungsweise rechteckig ausgebildet, z.B. mit einer Länge zwischen 30 und 150 cm und einer Breite zwischen 30 und 100 cm (mit z.B. einer Dicke zwischen 5 und 20 mm). Allerdings ist die Erfindung natürlich nicht auf eine bestimmte Form der Absorptionsschicht festgelegt, sondern die Form und die Abmessungen der Absorptionsschicht können im Prinzip beliebig in Abhängigkeit von der vorgesehenen Anwendung des akustischen Absorbers gewählt werden.

Die Absorptionsschicht muss jedoch nicht unbedingt plan verlaufen, sondern sie kann sich auch zumindest abschnittsweise gekrümmt erstrecken, so dass sie z.B. in Bezug auf eine konkave oder konvexe Oberfläche angeordnet werden kann. Des Weiteren ist es möglich, über die Stärke der Krümmung der Absorptionsschicht eine Einstellung der Eigenfrequenzen der Absorptionsschicht bzw. eine Streuung oder Bündelung der einfallenden Schallwellen vorzunehmen.

Die Absorptionsschicht weist beispielsweise eine Dicke im Bereich von 0,1 mm bis 100 mm, insbesondere im Bereich zwischen 3 mm und 20 mm, auf, wobei darauf hingewiesen wird, dass es nicht zwingend ist, dass die Absorptionsschicht eine konstante Dicke besitzt. Es ist auch denkbar, dass die Dicke ortsabhängig ist, d.h. sie kann in einer Richtung parallel zu einer Haupterstreckungsebene, entlang derer sich die Absorptionsschicht variieren, um z.B. die Schallabsorption durch Oberflächenvergrößerung der Absorptionsschicht zu erhöhen und/oder eine diffus schallreflektierende Oberfläche zu erzeugen (z.B. durch eine wellenförmige Ausgestaltung zumindest einer Oberfläche der Absorptionsschicht).

Es ist auch möglich, dass die Absorptionsschicht zwar flach (d.h. zumindest im Wesentlichen nicht gekrümmt) verläuft, jedoch nicht durchgehend ausgeformt ist, sondern z.B. eine (insbesondere rechteckige oder kreisförmige) Öffnung aufweist. Beispielsweise kann die Absorptionsschicht so beschaffen sein, dass sie nach Art eines Rahmens eine (zentrale) Öffnung umläuft.

In diesem Zusammenhang wird darauf hingewiesen, dass die Absorptionsschicht auch als ein Bauteil einer im Prinzip beliebigen Konstruktion ausgestaltet sein kann, z.B. in Form eines Teiles eines Möbelstücks oder einer schalldämpfenden Trenn- oder Schutzwand (z.B. als Ersatz einer Gipskartonplatte). Insbesondere kann sich die Absorptionsschicht aufgrund ihrer Biegefestigkeit auch stärkerer mechanischer Belastung widersetzen, d.h. sie zeichnet sich z.B. aus durch eine insbesondere im Vergleich mit konventionellen Schallabsorbern hohe Ballwurfsicherheit, Stoßsicherheit, Bruchsicherheit, Formstabilität, Formbeständigkeit, Kratzunempfindlichkeit, Scheuerfestigkeit, Reißfestigkeit und/oder Elastizität.

Darüber hinaus besteht die Möglichkeit, die Oberfläche der Absorptionsschicht luft- und/oder wasserdicht (bzw. wasserabweisend) herzustellen, so dass der erfindungsgemäße Absorber z.B. auch in Umgebungen mit erhöhten Hygieneanforderungen und/oder erhöhter Feuchtigkeit oder Nässe verwendet werden kann.

Weitere Verwendungsmöglichkeiten des erfindungsgemäßen Absorbers sind beispielsweise:
- Lautsprechermembran und/oder Mikrofonmembran (s.u.);
- Kanalschalldämpfer
- Schallschleusen
- Schallschirm;
- Schallkapsel;
- schalldämmende Trennwand;
- Anordnen des Absorbers unter einer Tapete (insbesondere einer luftdurchlässigen Glasfaser- oder Textiltapete);
- Anordnen des Absorbers unter einem luftdurchlässigen Putz (haufwerksporig);
- Anordnen des Absorbers unter einem Furnier (z.B. einem mikroperforierten Furnier);
- Projektionsfläche und Absorberfläche, bei gleichzeitiger Schallabstrahlung;
- Mikrofon-Lautsprecher Trennwand;
- Mikrofon-Lautsprecher Segel.

Die Absorptionsschicht des erfindungsgemäßen Absorbers kann zudem auch insbesondere im Verbund mit elastisch federnden und/oder weichen offenporig porösen Materialien (z.B. über einen punkt-, linien- und/oder flächenförmigen Verbindungsbereich) als Fußbodenbelag oder als Unterkonstruktion eines Fußbodens verwendet werden. Hierdurch kann eine Schallabsorption mit einer Schwingungsisolierung bzw. Trittschallisolierung kombiniert werden.

In einer anderen Ausgestaltung der Erfindung weist die Absorptionsschicht einen spezifischen Strömungswiderstand im Bereich von 50 - 5000 Pa*s/m bzw. N*s/m² auf. Insbesondere hängt der Strömungswiderstand der Absorptionsschicht von ihrer Dicke und von der Porösität des offenporig porösen Materials ab, wobei sich die "Porösität" auf das Verhältnis des Hohlraumvolumens zu dem Gesamtvolumen (Hohlraumvolumen + Feststoffvolumen) des Materials bezieht.

Beispielsweise wird für die Porosität σ angegeben: $σ = 1 - \frac{{ρ}_{Absorber}}{{ρ}_{Material}} ρ = Massendichte$

Gemäß einer anderen Weiterbildung der Erfindung ist die Absorptionsschicht so gelagert, dass sie zu kolbenartigen Schwingungen angeregt werden kann, d.h. durch Schalleinwirkung kann die Absorptionsschicht nicht nur in Biegeschwingung, sondern auch in eine kolbenartige, d.h. zumindest näherungsweise geradlinige, Schwingung, angeregt werden. Dadurch ist es möglich, das Absorptionsspektrum des akustischen Absorbers zu verbreitern oder noch genauer auf eine vorgegebene Frequenz (oder mehrere Frequenzen) oder einen Frequenzbereich abzustimmen. Beispielsweise kann die Absorptionsschicht auf einem Luftpolster gelagert werden, wobei die Masse der Absorptionsschicht als Schwingmasse und das Luftpolster als "Feder" ein schwingfähiges System bilden. Im Bereich des Luftpolsters können zusätzlich Absorbermaterialien angeordnet sein, s.u.

Beispielsweise liegt die Eigenfrequenz der Absorptionsschicht in Bezug auf die kolbenartigen Schwingungen im Bereich zwischen 10Hz und 2000Hz Die Eigenfrequenzen der Absorptionsschicht liegen im Vergleich z.B. zwischen 0,00005 Hz und 200 Hz.

Die (z.B. in Form einer Platte ausgebildete) Absorptionsschicht kann z.B. lose in einen Rahmen eingelegt werden, so dass der Rahmen z.B. zwar eine seitliche Führung der Absorptionsschicht bewirkt, sie jedoch in einer Richtung senkrecht zu ihrer Haupterstreckungsebene hin und her bewegbar ist. In einer anderen Variante wird kein Rahmen verwendet, sondern die Absorptionsschicht wird auf andere Weise so gelagert, dass sie freie biegeartige Bewegungen ausführen kann, z.B. wird die Absorptionsschicht lamellenartig aufgehängt. Eine andere Möglichkeit ist eine schwimmende Lagerung der Absorptionsschicht auf einem (z.B. elastischen) Träger. Es sind natürlich weitere Arten der Lagerung der Absorptionsschicht möglich, z.B. ein zumindest teilweises Einspannen der Absorptionsschicht oder ein nur teilweises Auflegen oder nur teilweises Freischwingenlassen der Absorptionsschicht bzw. eine Kombination unterschiedlicher Arten der Lagerung, s.u..

Gemäß einer anderen Variante der Erfindung weist der akustische Absorber ein mit der Absorptionsschicht verbundenes Massenelement zum Verändern der Eigenfrequenzen der Absorptionsschicht auf, wobei das Masseelement die Eigenfrequenzen in Bezug auf die Biegeschwingungen der Absorptionsschicht und/oder in Bezug auf kolbenartige Schwingungen der Absorptionsschicht beeinflussen kann. Beispielsweise ist das Masseelement in Form eines oder mehrerer Materialbereiche ausgebildet und weist insbesondere ebenfalls ein poröses Material auf. Es ist jedoch im Prinzip auch denkbar, dass das Masseelement aus einem nicht porösen Material gebildet ist. Neben einer punktförmigen Ausgestaltung des Masseelementes sind im Prinzip beliebige Geometrien denkbar, z.B. quadratisch, kreisförmig, polygonal, noppenförmig, kegelförmig, dies auch in Form mehrdimensionaler Muster und/oder Fraktale. Insbesondere weist das Masseelement auch mehrere rasterartig mit einem vorgegebenen Abstand zueinander angeordnete Strukturen auf.

Darüber hinaus kann der erfindungsgemäße akustische Absorber Mittel zur Erzeugung einer Rückstellkraft auf die Absorptionsschicht aufweisen. Diese Mittel dienen insbesondere dazu, die Eigenfrequenzen von Biegeschwingungen der Absorptionsschicht oder ggf. von kolbenartigen Schwingungen der Absorptionsschicht weiter abstimmen zu können. Beispielsweise umfassen die Mittel ein an die Absorptionsschicht angrenzenden luftgefülltes Volumen ("Luftfeder"). Hier ist denkbar, dass das luftgefüllte Volumen erst durch einen Einbau der Absorptionsschicht in einen Hohlraum oder als Abschluss eines Hohlraums entsteht. Etwa kann der Absorber lediglich aus der Absorptionsschicht bestehen und als Deckenplatte eines Raumes verwendet werden, wobei die Absorptionsschicht z.B. lose in einen Deckenrahmen eingelegt wird, so dass hinter der Absorptionsschicht, d.h. angrenzend an eine dem Raum abgewandte Seite der Absorptionsschicht, ein luftgefülltes Volumen vorhanden ist, in das sich die Absorptionsplatte hinein bewegen kann.

Gemäß einer anderen Variante der Erfindung umfassen die Mittel ein mit der Absorptionsschicht gekoppeltes elastisches Element. Beispielsweise ist die Absorptionsschicht über dieses elastische Element gelagert, insbesondere punkt-, linien-, oder flächenartig. Das elastische Element kann jedoch auch eine auf andere Weise ausgebildete mechanische Feder aufweisen.

Darüber hinaus ist auch denkbar, dass das elastische Element durch ein Element aus einem offenporig porösen Material gebildet ist, das federartig mit der Absorptionsschicht (insbesondere einstückig) verbunden ist. Beispielsweise wird das elastische Element durch Abbiegen mindestens eines Abschnitts der Absorptionsschicht ausgebildet, so dass das elastische Element über eine federnde Krümmung mit der übrigen Absorptionsschicht verbunden ist und sich entsprechend unter einem Winkel zu der übrigen Absorptionsschicht erstreckt. Der Winkel zwischen dem elastischen Element und der Absorptionsschicht kann je nach Anwendung (Einbausituation, Befestigungsmöglichkeiten, etc.) des akustischen Absorbers gewählt werden, z.B. im Bereich zwischen 30° und 45°.

Es ist natürlich auch möglich, dass mehrere elastische Elemente vorgesehen sind, die z.B. an einander gegenüberliegenden Seiten der Absorptionsschicht mit dieser verbunden sind.

Der erfindungsgemäße akustische Absorber kann zudem auch Mittel zum Dämpfen von Biegeschwingungen und/oder kolbenartiger Schwingungen der Absorptionsschicht aufweisen. Insbesondere können die Dämpfungsmittel mit den Mitteln zum Ausüben einer Rückstellkraft auf die Absorptionsschicht zusammenwirken oder auch gleichzeitig durch diese realisiert werden. Beispielsweise wird ein elastisches Element, über das eine Rückstellkraft auf die Absorptionsschicht ausgeübt werden kann, auch eine gewisse Dämpfung von Schwingungen der Absorptionsschicht bewirken.

Es ist jedoch auch möglich, dass die Dämpfungsmittel separate Elemente umfassen, z.B. ein Dämpfungselement, das an einer mit der Absorptionsschicht verbundenen Feder angebracht ist. In einer anderen Variante umfassen die Dämpfungsmittel eine Öffnung, über die Luft aus einem an die Absorptionsschicht angrenzenden luftgefüllten Volumen abströmen kann, wobei durch das Abströmen von Luft über diese Öffnung Energie von Schwingungen der Luftmoleküle in dem luftgefüllten Volumen, die durch Schwingungen der Absorptionsschicht angeregt wurden, dissipiert werden kann.

Gemäß einer anderen Ausgestaltung der Erfindung ist das offenporig poröse Material der Absorptionsschicht in Form eines verdichteten (und insbesondere auch duktilen) Vlieses ausgebildet. Ein "verdichtetes" Vlies ist ein nicht gewebtes Material, dessen Flächendichte durch geeignete Maßnahme wie Nadeln oder Verpressen erhöht wurde. Beispielsweise werden zum Herstellen des verdichteten Vlieses mehrere Vlieslagen aus flexiblen organischen Fasern, z.B. Aramiden oder aus anderen organischen Synthesefasern wie Polypropylen, Viskose, Polyacrylnitril, Polyamide oder Polyester, verwendet und mehrfach mit Nadeln senkrecht zur Vliesebene ober- und/oder unterseitig genadelt oder auf andere Weise miteinander verbunden und verdichtet. Die mehreren miteinander verbundenen Vlieslagen der Absorptionsschicht können aus demselben Fasermaterial oder auch zumindest teilsweise aus unterschiedlichen Fasermaterialien bestehen.

Insbesondere ist das Vliesmaterial der Absorptionsschicht derart verdichtet, dass sie eine Biegesteifigkeit aufweist, die der Biegesteifigkeit einer aus Holz oder Plexiglas gebildeten Schicht mit den gleichen Abmessungen entspricht.

Es ist zudem möglich, dass das verdichtete Vlies z.B. durch mechanisches Nadeln mit einer Perforation (z.B. in Form einer "Mikroperforation", d.h. das Erzeugen von Öffnungen mit einem Durchmesser im Mikrometerbereich) versehen wird, um den Strömungswiderstand des verdichteten Vlieses zu reduzieren. Diese Perforation entsteht insbesondere dadurch, dass in dem verdichteten Vliesmaterial zusätzliche miteinander verbundene Hohlräume entstehen, so dass es sich bei dem perforierten und verdichten Vliesmaterial selbstverständlich auch um ein "offenporig poröses" Material handelt.

Des Weiteren kann ein Vlies verwendet werden, das Fasern mit einem im Vergleich zu Fasern eines konventionellen Absorbermaterials größeren Durchmesser aufweist, so dass auch bei einer hohen Verdichtung des Vlieses eine Strömung durch die Absorptionsschicht oder zumindest eine Strömung in die Absorptionsschicht hinein möglich ist.

Die aus einem verdichten Vlies bestehenden Absorptionsschicht kann im Prinzip wie eine übliche feste Werkstoffplatte verarbeitet werden, z.B. durch Tackern, Nageln, Schrauben, Verleimen, Verkleben, Verkeilen, Profilieren, Strukturieren, Perforieren, Verformen, Färben, und/oder Durchleuchten. Auf Verfahren zum Herstellen der verdichteten Vliesschicht wird weiter unten noch ausführlicher eingegangen.

Gemäß einer Weiterbildung weist das offenporig poröse Material der Absorptionsschicht erste Fasern eines ersten Materials und zweite Fasern eines zweiten Materials auf. Beispielsweise sind die ersten Fasern Kunststofffasern und die zweiten Fasern Bikomponenten-Fasern.

Insbesondere weisen die ersten Fasern eine höhere Viskosität (als Maß für die Wechselwirkung der Fasermoleküle untereinander, d.h. für die "innere Reibung" der Fasern) als die zweiten Fasern auf. Dies kann z.B. dadurch realisiert werden, dass die ersten Fasern Kunststofffasern sind und die zweiten Fasern Metallfasern. Es jedoch auch denkbar, dass die ersten und die zweiten Fasern aus unterschiedlichen Kunststoffen hergestellt sind. Hierdurch kann eine biegeelastische offenporig poröse Platte hergestellt werden, welche aufgrund der weniger viskosen zweiten Fasern eine hohe Biegeelastizität aufweist und somit umgehend auf einen gegebenen Schalldruck reagiert und in Schwingungen gerät. Aufgrund der viskoseren ersten Fasern weist die Absorptionsschicht jedoch eine innere Reibung auf, die dämpfend auf die angeregten Schwingungen der Absorptionsschicht wirkt, so dass einem auf die Absorptionsschicht auftreffenden Schallfeld mehr Energie entzogen wird als bei Verwendung einer Absorptionsschicht, die Fasern nur einer Viskosität enthält, oder bei Verwendung eines konventionellen Absorbers.

Insbesondere sind die weniger viskosen Fasern in der Lage, mehr Energie (in Form von elastischer Energie) aufzunehmen als die höher viskosen Fasern, während umgekehrt die höher viskosen Fasern eine größere Energiemenge in Wärme umwandeln können als die weniger viskosen Fasern.

Über das Verhältnis zwischen dem Anteil der viskosen Fasern und dem Anteil der weniger viskosen Fasern kann das Verhältnis der Biegesteifigkeit der Absorptionsschicht zur Dämpfung eingestellt werden. Anstelle eines höherviskosen Fasertyps oder zusätzlich kann auch ein anderes entsprechend viskoses Bindemittel verwendet werden, z.B. eine viskose Flüssigkeit.

Gemäß einer anderen Ausgestaltung des akustischen Absorbers weist die Absorptionsschicht auf einer Seite, die einer Schallquelle zuzuwenden ist, eine Schicht zur Verminderung der Schallwellendämpfung durch das offenporig poröse Material auf. Beispielsweise wird die Schicht durch Aufschmelzen eines Oberflächenbereiches des Absorptionsschicht erzeugt ("Verhautung"). Dies hat insbesondere den Sinn, eine Überdämpfung höherer Frequenzen zu vermeiden, da die Luft als Trägermedium der Schallwellen selber bereits bei hohen Frequenzen stärker dämpft als bei niedrigeren Frequenzen. Es ist jedoch auch möglich, dass zum Ausbilden der Beschichtung ein zusätzliches Material auf die Oberfläche aufgebracht wird (z.B. Tränkung, Verklebung und/oder Beschichtung). Die Absorptionsschicht kann auch mit einem porösen, luftdurchlässigen, leichten und/oder dünnem Putzauftrag versehen werden. Hierdurch könnte eine optisch fugenlose Oberfläche erzeugt werden.

In einer anderen Variante weist die Absorptionsschicht von den Poren des offenporig porösen Materials verschiedene Öffnungen auf, die insbesondere Abmessungen (z.B. Breite oder Durchmesser) besitzen der größer ist als die durchschnittlichen Porenabmessungen des offenporig porösen Materials. Allerdings ist es auch möglich, dass zusätzliche Öffnungen ("Mikroperforation") erzeugt werden, deren Abmessungen im Bereich der Porenabmessungen liegen. Mittels dieser zusätzlichen Öffnungen kann die Schallabsorption gezielt in einem Frequenzbereich weiter erhöht werden. Beispielsweise sind zumindest einige der Öffnungen schlitzartig (z.B. in Form eines Mikroschlitzes) ausgebildet.

Die Form der Öffnungen kann hierbei auch in Mustern und sich in mehrere Raumrichtungen erstrecken, d.h. z.B. auch Abschnitt aufweisen, die sich abgewinkelt zur Dickenrichtung der Absorptionsschicht erstrecken. Beispielsweise verläuft zumindest eine der Öffnungen entlang der Dickenrichtung der Absorptionsschicht betrachtet einfach und/oder mehrfach gewellt, abgerundet, konisch, gezackt etc. Die Öffnungen können auch in (z.B. gewölbten oder stufenartigen) Erhebungen und/oder Ausbuchtungen einer Oberfläche der Absorptionsschicht angeordnet sein.

Zumindest einige der Öffnungen können auch beschaffen sein, dass sie die Absorptionsschicht nicht vollständig durchdringen, sondern eine Tiefe aufweisen, die kleiner als die Dicke der Absorptionsschicht ist. Die Tiefe derartiger Öffnungen kann als Resonatorhalslänge eines Helmholtzresonators betrachtet werden, wobei die von diesen Öffnungen nicht durchdrungene Restdicke der Absorptionsschicht einen Strömungswiderstand darstellt, der unmittelbar an der Mündungsfläche der durch die Öffnungen ausgebildeten Resonatorhälse angeordnet ist. Eine zusätzliche Bedämpfung dieser "Resonatorhälse" kann somit entfallen.

Resonatorhälse eines Helmholtzresonator lassen sich z.B. auch dadurch ausbilden, dass ein Rand der Öffnung von der übrigen Oberfläche der Absorptionsschicht absteht. Eine derartige Struktur kann z.B. dadurch erzeugt werden, dass eine Öffnung in eine Erhebung der Oberfläche eingebracht wird.

Ein Helmholtzresonator kann auch dadurch hergestellt werden, dass eine durchgehende Öffnung in der Absorptionsschicht erzeugt und diese Öffnung zumindest an einer Seite mit einer schallabsorbierenden Schicht, die z.B. identisch zu der Absorptionsschicht aus einem offenporig porösen Material hergestellt ist, verschlossen wird. Beispielsweise wird die Absorptionsschicht, in der die Resonatoröffnung vorgesehen ist, über ihre Oberfläche mit einer weiteren Absorptionsschicht, die ähnliche Abmessungen wie die Absorptionsschicht mit der Resonatoröffnung aufweist und die im Bereich der Resonatoröffnung durchgehend verläuft, verbunden. Darüber ist auch möglich, mehrere derartige Helmholtzresonator-Absorptionsschichten hintereinander anzuordnen.

Des Weiteren kann der erfindungsgemäße akustische Absorber Mittel zum Erzeugen einer Zugspannung in der Absorptionsschicht aufweisen, um deren Biegesteifigkeit variieren zu können. Insbesondere umfassen die Mittel zum Erzeugen einer Zugspannung einen Mechanismus (z.B. einen Rahmen), mit dem der Rand (oder zumindest einen Abschnitt des Randes) der Absorptionsschicht eingespannt und über den die Absorptionsschicht nach Art einer Membran gespannt werden kann, um die Eigenfrequenzen der Absorptionsschicht zu verändern.

Gemäß einer weiteren Ausgestaltung der Erfindung stellt die durch das offenporig poröse Material gebildete Absorptionsschicht eine erste Absorptionsschicht des Absorbers dar, wobei der Absorber neben der ersten Absorptionsschicht eine ebenfalls aus einem offenporig porösen Material gebildete zweite Absorptionsschicht aufweist.

Zwischen der ersten und der zweiten Absorptionsschicht kann ein Volumen ausgebildet sein, das z.B. mit Luft (oder einem beliebigen anderen Gas) gefüllt sein kann, um die bereits oben erwähnte Luftfederung der Absorptionsschicht zu bewirken. Zudem kann das Volumen zwischen den Absorptionsschichten so ausgebildet sein, dass Schwingungsenergie von der Absorptionsschicht über das Volumen, d.h. über eine Ankopplung der schwingenden Absorptionsschicht (der "Schwingungsmasse") an die Luftfeder, dissipiert werden kann.

Insbesondere ist das luftgefüllte Volumen so ausgestaltet, dass eine Strömungsverbindung zur Umgebung des Absorbers besteht, wobei durch Aus- und Einströmen von Luft in das Volumen Energie von in dem luftgefüllten Volumen angeregten Schallwellen dissipiert, d.h. in Wärmeenergie umgewandelt werden kann. Beispielsweise ist das luftgefüllte Volumen durch einen Rahmen begrenzt, der mindestens eine Öffnung aufweist, über die eine Strömungsverbindung des luftgefüllten Volumens zur Umgebung des Absorbers besteht.

In einer anderen Variante ist in dem Volumen zwischen der ersten und der zweiten Absorptionsschicht ein akustisch dämmendes Material, z.B. ein offenporig poröses Material, angeordnet, das insbesondere zusätzlich zu einer Luftfüllung zur Dämpfung von Schwingungen (Biege- und ggf. kolbenartige Schwingungen) zumindest einer der Absorptionsschichten dient.

Die beiden Absorptionsschichten können sich in ihren Eigenschaften unterscheiden, z.B. auch aus unterschiedlichen offenporig porösen Materialien gebildet sein. Auch ist es denkbar, dass die beiden Absorptionsschichten unterschiedliche Abmessungen, z.B. Dicken aufweisen.

Gemäß einer anderen Variante weist die erste Absorptionsschicht eine höhere Biegesteifigkeit als die zweite Absorptionsschicht auf, beispielsweise dadurch, dass für die erste Absorptionsschicht ein anderes offenporig poröses Material verwendet wird und/oder die erste Absorptionsschicht dicker als die zweite Absorptionsschicht ist. Insbesondere ist es auch möglich, dass die erste Absorptionsschicht eine höhere Flächenmasse als die zweite Absorptionsschicht aufweist.

Selbstverständlich ist es nicht zwingend, dass sich die beiden Absorptionsschichten unterscheiden; es ist auch möglich, dass zwei identische Absorptionsschichten vorgesehen werden oder zumindest zwei Absorptionsschichten, die aus identischen offenporig porösen Materialien gebildet sind. Natürlich ist es auch möglich, dass der Absorber mehr als zwei Absorptionsschichten aufweist, wobei die Anzahl und die Ausgestaltung der Absorptionsschichten in Abhängigkeit von der vorgesehenen Verwendung des Absorbers gewählt werden kann. Insbesondere können mehrere Absorptionsschichten des Absorbers auch miteinander verbunden sein und insbesondere mit ihren Oberflächen (die sich senkrecht zur Dickenrichtung der Schichten erstrecken) aneinanderliegend angeordnet sein (Sandwichstruktur). Beispielsweise können die Absorptionsschichten einer Sandwichstruktur durch Verkleben, Verschweißen, Verschmelzen und/oder Verkrallen miteinander verbunden sein.

Insbesondere weist der Absorber zwei Schichten desselben Materials oder unterschiedlicher offenporig und poröser Materialien mit einer im Verhältnis dünneren Schicht mit einer im Verhältnis höheren Verdichtung des Materials und mit einer weiteren im Verhältnis dickeren Schicht mit einer im Verhältnis geringeren Verdichtung auf. Beispielsweise ist die höher verdichtete Schicht einer Schallquelle zugewandt ist, wobei die höher verdichtete Schicht z.B. eine wesentlich höhere Steifigkeit als die weniger verdichtete dickere Schicht aufweist.

Statt zweier Schichten desselben oder unterschiedlicher poröser offenporiger Materialien in einer Schicht gleichen Materials kann auch ein ganzflächiger verhältnismäßig dünnerer Bereich mit höherer Verdichtung und/ oder höherer Steifigkeit und ein verhältnismäßig dickerer Bereich mit verhältnismäßig geringerer Verdichtung und/oder geringerer Steifigkeit ausgebildet sein. Darüber hinaus kann der ganzflächige höher verdichtete und/oder höher versteifte dünnere Bereich des Materials durch progressive einseitige Verdichtung und Versteifung des Materials von einer Seite aus erzeugt sein

Des Weiteren können die unterschiedlichen Absorptionsschichten punktuell oder flächig miteinander verbunden sein, vorzugsweise durch adhäsive Verklebung, Verschmelzung, Zusammenhalten durch Rahmen oder Haltekonstruktionen von festen Werkstoffen, Aufschäumen von plastischen, elastischen oder starren aufschäumbaren Werkstoffen, Aufsprühen oder Auftragen von flüssigen oder plastisch formbaren Werkstoffen.

Beispielsweise ist die einer Schallquelle zuzuwendende Absorptionsschicht verhältnismäßig höher verdichtete und/oder steifere Schicht perforiert oder geschlitzt. Die Veränderung der Dicke der der Schallquelle abgewandten Schicht, d.h. ihrer Ausgestaltung in unterschiedlicher Dicke, beeinflusst insbesondere die Reichweite der Absorptionswirkung in den tieffrequenten Bereich hinein, insbesondere nach Art eines Folien- oder Plattenresonanzabsorbers oder Membranabsorbers.

Insbesondere werden zwei oder mehr Absorptionsschichten kombiniert, d. h in Reihen montiert und geschaltet, wobei durch die Dichte der zweiten, dritten oder jeder fortfolgenden der Schallquelle zugewandten höher verdichten Schicht eine negative Beeinflussung der Absorptionswirkung durch störende Reflexionen innerhalb des Gesamtaufbaus vermieden sind. Die Verbindung erfolgt z.B. durch punktuelle oder flächige Adhäsivverklebung, Verschmelzung, Zusammenhalten durch Rahmen oder Haltekonstruktionen von festen Werkstoffen, Aufschäumen von plastischen, elastischen oder starren aufschäumbaren Werkstoffen, Aufsprühen oder Auftragen von flüssigen oder plastisch formbaren Werkstoffen. Durch die Veränderung der Dicke der weniger verdichteten und weniger versteiften Schicht bzw. des weniger verdichteten oder versteiften Bereiches, kann nach der Art eines Platten-, Membran- oder Folienresonators der Wirkungsgrad im tieffrequenten Bereich eingestellt werden. Durch die offenporig poröse Eigenschaft der dünneren der Schallquelle zugewandten höher verdichteten und/oder höher versteiften Schicht wird jedoch das Durchdringen dieser Schicht durch die Schallwellen ermöglicht, so dass eine optimale Absorbtion auch im höherfrequenten Bereich erzielt wird. Überraschenderweise ermöglicht die Kombination derartiger Absorptionsschichten eine deutlich breitbandigere Absorptionswirkung als bekannte Absorber, insbesondere herkömmliche Platten-, Folien- oder Membranabsorber, jedoch auch einen hohen Absorptionsgrad im tieffrequenten Bereich gleich der Wirkungsweise von herkömmlichen Platten-, Folien- oder Membranabsorbern.

Durch die offenporig porösen Eigenschaften der jeweils höher verdichteten und höher versteiften Schicht wird eine Verminderung der Erhöhung durch der Absorptionswirkung entgegen wirkende Reflexionen innerhalb des Absorberaufbaus vermieden. Bei der Verbindung und/oder dem Anschluss eines mechanischen Schwingungserregers an die höher verdichtete und/oder versteifte Schicht oder damit verbundene Rahmen- oder Haltekonstruktionen entsteht z.B. zudem der Effekt, dass der Absorber zum breitbandigen Luftschallabstrahler wird.

Des Weiteren kann der erfindungsgemäße Absorber auch mindestens eine Schallabsorptionsschicht aufweisen, die nicht aus einem offenporig porösen Fasermaterial (sondern z.B. aus einem Schaumstoff) gebildet ist. Auch ist denkbar, dass die Absorptionsschicht auf einem insbesondere elastischen Träger (z.B. einer Trägerplatte) angeordnet ist, wobei der Träger insbesondere aus einem porösen Material gebildet ist. Durch die Ankopplung der Absorptionsschicht an den Träger können Schwingungen der Absorptionsschicht Matrixschwingungen (Kompressionswellen und Scherwellen) innerhalb des Trägers, z.B. innerhalb der Skelettstruktur eines Trägers aus einem porösen Material, angeregt werden. Des Weiteren können je nach Ausgestaltung des Trägers auch kolbenförmige und/oder Biegeschwingungen im Träger angeregt werden, so dass die Ausgestaltung (z.B. Material, Abmessungen, Art der Befestigung, Art der Haftung) des Trägers im Hinblick auf eine Abstimmungsoptimierung der Absorption- und/oder Schalldämmungseigenschaften des erfindungsgemäßen akustischen Absorbers erfolgen kann.

Der erfindungsgemäße Absorber kann auch eine (oder mehrere) weitere luftdurchlässige Schicht aufweisen (z.B. eine perforierte Fläche oder eine Gitterstruktur) und/oder eine (oder mehrere) weitere luftumschließende oder luftundurchlässige Schicht (z.B. eine Folie). Die weitere luftundurchlässige Schicht (z.B. aus Stahl) kann z.B. mit der Absorptionsschicht gekoppelt (verbunden) sein, um einen Schichtverbund mit erhöhter Biegesteifigkeit zu erzeugen. Die weiteren Schichten können zumindest näherungsweise die Flächenabmessungen der Absorptionsschicht aufweisen. Es ist jedoch auch denkbar, dass zumindest einige der weiteren Schichten (bezogen auf die Fläche) kleiner sind als die Absorptionsschicht und/oder eine andere Geometrie aufweisen.

Gemäß einer weiteren Ausführungsform des Absorbers weist die Absorptionsschicht einen ersten Abschnitt auf, der relativ gegenüber einem zweiten Abschnitt bewegbar ist, so dass z.B. eine Faltung der Schicht möglich ist. Insbesondere kann die Absorptionsschicht auch mehr als ein (z.B. längliches oder punktartiges) Gelenk aufweisen, so dass die Absorptionsschicht z.B. ziehharmonikaartig mit gleichmäßigen oder unterschiedlichen Abständen der Faltung auseinandergezogen und zusammengestaucht werden kann. Insbesondere kann die Absorptionsschicht über ein längliches Gelenk (oder die mehreren Gelenke) entlang einer Linie, die parallel zu einem Seitenrand der Absorptionsschicht verläuft, gefaltet werden. Ein punktförmiges Gelenk ermöglicht ein scherenartiges Auffächern der Absorptionsschicht.

Durch Falten und/oder Auffächern der Absorptionsschicht ist es insbesondere möglich, den effektiven Strömungswiderstand der Absorptionsschicht einzustellen, so dass sich für den Strömungswiderstand der Absorptionsschicht in Abhängigkeit von ihrer Dicke d, der Massendichte ρ₀ und der Schallgeschwindigkeit in Luft *c*ₒ für den Strömungswiderstand Ξ ergibt: $Ξ = X ⋅ \frac{{ρ}_{0} ⋅ {c}_{0} ⋅ σ}{d} \left[Pa⋅s/m\right]$

Hierbei ist X ein Faktor, der die Höhe des spezifischen Strömungswiderstands definiert: $X = \frac{Ξ ⋅ d}{{ρ}_{0} ⋅ {c}_{0}}$

Bei der Verwendung von homogenen porösen Absorbern, müsste die Höhe des Strömungswiderstands, bzw, der Faktor X, im Herstellungsprozess auf die jeweilige Dicke angepasst werden. Die obige Variante der Erfindung ermöglicht es, die Einstellung des Faktors X über das Auffächern der Absorptionsschicht einzustellen.

Gemäß einer weiteren Variante der Erfindung ist der Rand der Absorptionsschicht zumindest abschnittsweise in einem Rahmen gelagert. Insbesondere kann der Rand in dem Rahmen so festgelegt sein, dass der Randbereich (oder zumindest Abschnitte des Randbereichs) der Absorptionsschicht zumindest im Wesentlichen nicht zu Schwingungen angeregt werden kann. Der "Rand" der Absorptionsschicht begrenzt die Absorptionsschicht in einer Richtung senkrecht zu ihrer Dickenrichtung. Allerdings ist die Lagerung der Absorptionsschicht in einem Rahmen nicht zwingend, wie bereits weiter oben angesprochen.

Die Erfindung betrifft auch ein Verfahren zum Herstellen eines akustischen Absorbers oder Wandlers, mit den Schritten:
- Bereitstellen einer Materialschicht, die aus mehreren Vlieslagen besteht;
- Verdichten und/oder Aufschäumen der Materialschicht, bis diese derart biegesteif ist, dass sie bei Auftreffen von Schallwellen zu Biegeschwingungen angeregt wird; und
- Binden der Vlieslagen und/oder der Fasern der Vlieslagen mit einem Bindemittel in Form von Latex und/oder mit einem thermisch aktivierbaren Bindemittel.

Insbesondere wird die Materialschicht als "Absorptionsschicht" in dem oben beschriebenen erfindungsgemäßen akustischen Absorber verwendet. Entsprechend kann die Materialschicht verdichtet oder aufgeschäumt werden, bis sie eine Biegesteifigkeit von 10 bis 100 Nm², insbesondere zwischen 10 und 30 Nm² beisitzt, In einem anderen Beispiel wird die Schicht soweit verdichtet bzw. aufgeschäumt, dass ihre tiefste Eigenfrequenz bezüglich Biegeschwingungen unterhalb von 300 Hz liegt.

Die Materialschicht weist, insbesondere, um möglichst gleichmäßige Porengrößen (Hohlraumgrößen, der zwischen den Fasern des Vlieses gebildeten Hohlräume) zu erzielen, mehrlagige Faservliese auf, insbesondere aus hoch flexiblen organischen Fasern, beispielsweise aus organischen Synthesefasern wie Polypropylen, Viskose, Polyacrylnitril, Polyamide oder Polyester.

Gemäß einer Variante des erfindungsgemäßen Verfahrens erfolgt das Verdichten der aus mehreren Vlieslagen gebildeten Materialschicht durch Nadeln und/oder Pressen. Beispielsweise wird die Materialschicht zunächst mehrfach mit Nadeln senkrecht zur Vliesebene ober- und/oder unterseitig genadelt Es ist jedoch alternativ oder zusätzlich auch möglich, dass die Vlieslagen der Materialschicht auf andere Weise miteinander verbunden und/oder vorverfestigt werden.

Des Weiteren wird zur Bindung der Vlieslagen und/oder der Fasern der Vlieslagen bzw. zur Vorverdichtung (vor einem anschließenden Pressen) der einzelnen Lagen ein Bindemittel in Form von Latex und/oder in Form eines thermisch aktivierbaren Bindemittels, z.B. in Form von Bikomponenten-Fasem, verwendet.

Zur Endversteifung kann die Vlies-Materialschicht über eine Presse auf die gewünschte Steifigkeit verpresst uns auf diese Weise verdichtet werden. Nach der Verpressung kann die Materialschicht noch einmal genadelt und nach dieser erneuten Nadelung noch einmal verpresst werden. Selbstverständlich können die Schritte Nadeln/Verpressen der Materialschicht so oft wie für die gewünschte Biegesteifigkeit und/oder Luftdurchlässigkeit der Materialschicht notwendig wiederholt werden. Durch dieses Verfahren lässt sich z.B. eine Vlies-Materialschicht mit einer Biegesteifigkeit erzeugen, die z.B. der Biegesteifigkeit einer Holzplatte (z.B. aus Birkenholz oder Eichenholz), einer Holzwerkstoffplatte oder einer Plexiglasplatte mit vergleichbaren (insbesondere identischen) Abmessungen entspricht oder diese übertrifft.

Insbesondere beim Nadeln einer bereits vorverdichteten Materialschicht wird eine Vorschubgeschwindigkeit, d.h. die Geschwindigkeit, mit der die Materialschicht durch eine Nadelungsvorrichtung geführt wird, gewählt, die deutlich geringer ist als die Vorschubgeschwindigkeiten, die beim Nadeln eines konventionellen Vlieses verwendet werden. Insbesondere wird eine Vorschubgeschwindigkeit im Bereich von 0,50m/Minute bis 3 m/Minute, insbesondere zwischen 0,5 m/Minute und 2 m/Minute benutzt.

Insbesondere kann das Nadeln der Materialschicht nach dem Verpressen dazu dienen, eine Perforation (insbesondere eine Mikroperforation) oder eine Teilperforation in der verdichteten Materialschicht zu erzeugen, d.h. die Zahl der miteinander verbundenen Hohlräume zwischen den Fasern der Schicht zu erhöhen, um den Strömungswiderstand der Materialschicht zu reduzieren. Es ist auch denkbar, dass anstelle eines Nadelns eine Perforation oder eine Teilperforation der Materialschicht durch andere mechanische Verfahren (z.B. Bohren, Perforieren per Wasserstrahl) und/oder thermische Verfahren (z.B. heiße Nadelung, Laserperforation) vorgenommen wird.

Schließlich lässt sich auch die Elastizität der Materialschicht z.B. durch Nadeln und/oder Kalandrieren verändern (insbesondere steigern). Es wird darauf hingewiesen, dass als

Material der Materialschicht insbesondere Vliese verwendet werden, die eine hohe Bruchfestigkeit aufweisen, so dass in der Matehalschicht auch Biegeschwingungen hoher Amplitude anregbar sind, ohne die Materialschicht zu beschädigen. Beispielsweise werden Vliese verwendet, deren Fasern eine geeignete Länge aufweisen (z.B. mindestens 40 mm) und die hinreichend elastisch und bruchfest sind.

Wie oben bereits im Zusammenhang mit der Absorptionsschicht erwähnt, kann die Materialschicht insbesondere unterschiedliche Faserarten aufweisen und/oder Vliesschichten, die aus unterschiedlichen Faserarten gebildet sind. Beispielsweise können einem Ausgangsmaterial einer ersten Faserart Faser einer zweiten Faserart (z.B. einer von der ersten Faserart verschiedenen Viskosität) beigemischt werden.

Darüber hinaus ist auch denkbar, dass zusätzlich (oder anstelle unterschiedlich viskoser Faserarten) ein anderes viskoses Material beigefügt wird, das eine höhere Viskosität als die Fasern der Vliesmaterialschicht besitzt, insbesondere, um die Rückstellelastizität der Materialschicht bei Biegebeanspruchung zu beeinflussen. Beispielsweise kann hierdurch eine stärkere Energieaufnahme und Dämpfung von Schwingungen der Materialschicht erreicht werden, d.h. die Rückstellung bei einer biegeelastischen Beanspruchung der Materialschicht erfolgt mit einer erhöhten Trägheit, so dass den Schwingungen der Materialschicht und damit einem auf die Materialschicht einwirkenden Schallfeld mehr Energie entzogen wird.

Es ist auch möglich, dass die verdichtete Materialschicht thermoplastisch verformt wird, um sie in eine für einen akustischen Absorber gewünschte Form zu bringen. Auch können die Fasern eines zur Herstellung der Materialschicht verwendeten Vlieses eine Beschichtung aufweisen oder im Rahmen der Herstellung der Materialschicht mit einer Beschichtung versehen werden. Beispielsweise kann es sich um eine schmutzabweisende Beschichtung der Fasern handeln und/oder eine Beschichtung zur Farbgebung, zum Flammschutz, Geruchshemmung, Erhöhung der Hydrolysebeständigkeit, UV-Schutz, Schmutzabweisung, Wasserabweisung der Fasern, wobei z.B. eine plasmapolymere Funktionsbeschichtung, eine Teflonbeschichtung und/oder eine Nanobeschichtung in Frage kommt.

Darüber hinaus wird darauf hingewiesen, dass beim Herstellen der Materialschicht entstehende Reste der verwendeten Vliesmaterialien recycelt werden und wiederum als Ausgangsmaterial zur Herstellung einer weiteren Materialschicht dienen können. Hierfür werden die Abfälle z.B. geschreddert und anschließend nach dem oben beschriebenen Verfahren zur Herstellung der Materialschicht verarbeitet.

Beispielsweise weist die Absorptionsschicht offenporige Schäume, Fasermaterialien, Mineralstoffe, Glaswerkstoffe, Keramiken, Kunststoffe, aber auch feste Materialien wie Porenbeton oder Ähnliches auf. Der Begriff "Glas" erfasst Glas an sich und auch alle glasverwandten Baustoffe, wie Plexiglas, Acrylglas, organische Glas, wie Kristallglas.

Ein "Kunststoff" ist zum Beispiel PVC, Polyethylen, Polypropylen, Polyester, Polysterol einschließlich Polysterol mit Glasfaser, Gummi, Kautschuk einschließlich Naturkautschuk, insbesondere Schäume aus Kunststoffen sowie Kunststofffolien aus den vorgenannten Materialien. Die Absorptionsschicht kann jedoch auch auch Metall wie Aluminium, Blei, Kupfer, Messing, Eisen, Stahl einschließlich der Veredelungsformen wie Edelstahl sowie Stahllegierungen und Stahlguss, Temperguss, Sintermetalle wie Zink, Zinn, Gold und Platin aufweisen.

Die Erfindung wird im Folgenden anhand von Ausführungsbeispielen unter Bezugnahme auf die Figuren näher erläutert. Es zeigen:
- Figur 1A bis 1G: verschiedene Varianten des erfindungsgemäßen akustischen Absorbers;
- Figuren 2A bis 2D: weitere Varianten des erfindungsgemäßen akustischen Absorbers;
- Figuren 3A und 3B: weitere Ausführungsbeispiele des erfindungsgemäßen akustischen Absorbers;
- Figuren 4A und 4B: unterschiedliche Möglichkeiten der Lagerung der Absorptionsschicht des erfindungsgemäßen akustischen Absorbers;
- Figuren 5A bis 5D: weitere Ausführungsformen des erfindungsgemäßen akustischen Absorbers;
- Figuren 6A bis 6C: akustische Absorber gemäß weiterer Ausführungsbeispiele der Erfindung;
- Figur 7: Diagramm zum Schallabsorptionsverhalten der Luft;
- Figur 8: Diagramm zum Absorptionsverhalten unterschiedlicher offenporig poröser Materialien;
- Figur 9: eine weitere Ausführungsform des erfindungsgemäßen akustischen Absorbers;
- Figuren 10A bis 10D: Varianten eines erfindungsgemäßen akustischen Absorbers mit perforierter Absorptionsschicht;
- Figur 11: eine weitere Ausführungsform des erfindungsgemäßen akustischen Absorbers;
- Figuren 12A bis 12E: weiteren Ausführungsbeispiele des erfindungsgemäßen akustischen Absorbers;
- Figuren 13A bis 13C: Varianten der Absorptionsschicht des erfindungsgemäßen akustischen Absorbers;
- Figur 14: ein weiteres Ausführungsbeispiel des erfindungsgemäßen akustischen Absorbers; und
- Figur 15: bewegbares Element des erfindungsgemäßen akustischen Wandlers.

Die Figuren 1A bis 1D zeigen jeweils eine plattenförmige Absorptionsschicht 1 des erfindungsgemäßen akustischen Absorbers, wobei die Absorptionsschichten jeweils eine kontinuierlich variierende Massendichte aufweisen. Gemäß dem Beispiel der Figur 1A nimmt die Massendichte des offenporig porösen Materials in Dickenrichtung der Absorptionsschicht 1 kontinuierlich zu, d.h. die Massendichte wird von einer ersten Seite 11 (die z.B. einer Schallquelle zuzuwenden ist) zu einer der ersten Seite gegenüberliegenden zweiten Seite 12 der Absorptionsschicht 1 kontinuierlich kleiner.

Im Beispiel der Fig. 1B nimmt die Massendichte der Absorptionsschicht zur Mitte (in Dickenrichtung betrachtet) hin kontinuierlich zu, während gemäß Fig. 1C die Massendichte zur Schichtmitte hin kontinuierlich abnimmt. Gemäß dem Ausführungsbeispiel der Fig. 1 D verändert sich die Massendichte periodisch in einer Richtung quer zur Dickenrichtung der Absorptionsschicht, d.h. entlang einer Richtung, die parallel zur Haupterstreckungsebene der Absorptionsschicht verläuft.

Andere Möglichkeiten der Ausgestaltung der Absorptionsschicht 1 zeigen die Figuren 1E bis G. Gemäß Fig. 1E ist die Absorptionsschicht nicht plan gestaltet, sondern weist zumindest abschnittsweise eine Rippenstruktur 100 auf. Im Beispiel der Fig. 1F ist die Absorptionsschicht wellenförmig ausgebildet. Des Weiteren ist denkbar, dass die Absorptionsschicht 1 zumindest abschnittsweise eine Wabenstruktur aufweist, insbesondere um ihre Stabilität zu erhöhen.

Des Weiteren ist es auch möglich, dass die Absorptionsschicht 1 einen (z.B. im Querschnitt rechteckigen) Grundkörper 13 aufweist, von dem (z.B. periodisch angeordnete) im Querschnitt rechteckige (Fig. 2A und B) Strukturen 131 abstehen. Gemäß den Figuren Fig. 2C und D stehen von dem Grundkörper mehrere Strukturen 132 mit gekrümmter Oberfläche ab. Hierdurch weist zumindest eine Seite der Absorptionsschicht eine Rippenstruktur wie in den Figuren 2A und B bzw. Wellenstruktur gemäß den Figuren 2C und D auf.

Selbstverständlich können die Varianten der Fig. 1A bis 1G und 2A bis D auch miteinander kombiniert werden.

Die Figuren 3A und B betreffen eine weitere Ausführungsform des erfindungsgemäßen Absorbers, wobei Fig. 3A den Absorber in einer Ansicht von oben und Fig. 3B den Absorber in einer perspektivischen Ansicht zeigen. Hiernach ist eine Absorptionsschicht 1 in einem Trägerrahmen 2 gelagert. Insbesondere kann die Lagerung der Absorptionsschicht in dem Rahmen so erfolgen, dass an einer einer Schallquelle abzuwendenden Rückseite der Absorptionsschicht ein Luftvolumen vorhanden ist, das als eine mit der Absorptionsschicht gekoppelte Feder wirkt.

Anstelle oder zusätzlich zu einem rückwärtigen Luftpolster können jedoch auch andere elastische Elemente mit der Absorptionsschicht des Absorbers gekoppelt werden. Dies ist in den Fig. 4A und 4B illustriert. Gemäß Fig. 4A sind auf einer Rückseite 12 der Absorptionsschicht mehrere Federelemente 3 angeordnet, wobei die Federelemente derart dicht zueinander positioniert sind, dass eine flächenartige Lagerung der Absorptionsschicht entsteht. Anstelle einer Mehrzahl dicht nebeneinander angeordneter einzelner Federelemente ist es auch möglich, ein großflächiges elastisches Element zu verwenden, das z.B. näherungsweise über die gesamte Fläche der Rückseite der Absorptionsschicht mit dieser gekoppelt ist.

Eine andere Möglichkeit der federnden Lagerung der Absorptionsschicht 1 zeigt die Fig. 4B. Danach sind mehrere Federelemente 3 beabstandet zueinander angeordnet, wobei jeweils eine Seite der Federelemente mit der Rückseite der Absorptionsschicht 1 gekoppelt ist. Durch diese Anordnung der Federelemente 3 kann insbesondere eine punktförmige Lagerung der Absorptionsschicht 1 verwirklicht werden.

Gemäß den Varianten 5A bis D ist auf der eigentlichen Absorptionsschicht 1 ein Masseelement 4 aufgebracht, das insbesondere aus einem anderen Material gebildet ist als die Absorptionsschicht. Das Masseelement dient insbesondere zur Abstimmung der Eigenfrequenzen der Absorptionsschicht 1. Das Masseelement kann eine im Prinzip beliebige Geometrien aufweisen, z.B. gitterartig (gemäß der Schnittansicht der Fig. 5A bzw. der Draufsicht der Fig. 5B) oder rautenartig (Fig. 5C und D). Gemäß der Fig. 5C ist das Masseelement 4 zumindest teilweise in Vertiefungen der Oberfläche der Absorptionsschicht 1 angeordnet.

Die Figuren 6A bis C beziehen auf weitere Ausführungsvarianten des erfindungsgemäßen Absorbers. Danach ist eine Absorptionsschicht 1 des Absorbers so an einem Rahmen 2 gelagert, dass zwischen einem Bodenabschnitt 21 des Rahmens 2 und einer Rückseite 12 der Absorptionsschicht 1 ein Luftvolumen 5 vorhanden ist, das als elastisches Element wirkt und zusammen mit der Absorptionsschicht 1 ein Masse-Feder-System bildet, das durch Einwirken von Schallwellen auf eine Vorderseite 11 der Absorptionsschicht 1 zu Schwingungen angeregt werden kann. Der Rahmen weist neben der Bodenplatte 21 Seitenwände 22 auf, die senkrecht von der Bodenplatte 21 abstehen und einen Seitenrand 14 der Absorptionsschicht einfassen.

Der erfindungsgemäße Absorber kann auch andere Mittel zur Erzeugung einer Rückstellkraft auf die Absorptionsschicht aufweisen, insbesondere können die Seitenwände des Rahmens elastisch ausgebildet sein. Es ist auch möglich, dass die Absorptionsschicht 1 mit elastischen Elementen z.B in Form einer Feder 3 oder einer elastischen Wand 31 gekoppelt ist, die eine Schwingung der Absorptionsschicht aufnehmen. Insbesondere sind die elastischen Elemente im Bereich ihres Seitenrandes 14 mit der Absorptionsschicht gekoppelt, z.B. sind zwei elastische Elemente vorgesehen, die an einander gegenüberliegenden Seitenrandabschnitten der Absorptionsschicht mit dieser gekoppelt sind; vgl. Fig. 6B und C.

Figur 7 illustriert das Schallabsorptionsverhalten von Luft bezogen auf unterschiedliche Luftvolumina. Danach weist Luft insbesondere bei höheren Frequenzen (etwa ab 2000 Hz) eine gegenüber niedrigeren Frequenzen erhöhte Schallabsorption auf. Um eine Überdämpfung in diesem höheren Frequenzbereich zu vermeiden, kann die Absorptionsschicht des erfindungsgemäßen Absorbers auf seiner der Schallquelle zuzuwendenden Seite eine Beschichtung 150 aufweisen, z.B. in Form einer "Verhautung", die durch Aufschmelzen eines Oberflächenbereiches der Absorptionsschicht erzeugt werden kann; vgl. Fig. 9.

Figur 8 zeigt das Absorptionsverhalten verschiedener konventioneller offenporig poröser Absorber im Vergleich mit der biegeelastischen Absorptionsschicht (Punkte) des erfindungsgemäßen Absorbers. Während die konventionellen Absorber im niederen Frequenzbereich (unterhalb etwa 600 Hz) deutlich weniger als im höherfrequenten Bereich (oberhalb 600 Hz) absorbieren, absorbiert die biegeelastische Absorptionsschicht aufgrund der angeregten Biegeschwingungen auch im Bereich unterhalb von 600 Hz.

Zum weiteren Vergleich ist auch das Absorptionsverhalten eines Plattenresonators (Dreiecke) dargestellt, der nahezu ausschließlich aufgrund angeregter Biegeschwingungen absorbiert, d.h. nahezu ausschließlich im niederfrequenten Schallbereich, während die Absorptionsschicht des erfindungsgemäßen Absorbers sowohl im niederfrequenten als auch im höherfrequenten Bereich absorbiert.

Um das Absorptionsverhalten der Absorptionsschicht weiter abzustimmen, kann sie eine Perforation aufweisen; vgl. Fig. 10A bis D. Beispielsweise ist die Absorptionsschicht 1 wellenförmig gestaltet und weist an den Seitenflanken der "Welle" Öffnungen 17 auf (Fig. 10A). Es ist auch möglich, dass die Absorptionsschicht keine durchgehenden Öffnungen aufweist (Fig. 10B), sondern Öffnungen, die an einer Seite der Absorptionsschicht abgedeckt sind (insbesondere durch ein Dämmmaterial 180), so dass gewissermaßen eine Vielzahl von Helmholtzresonatoren entstehen. Es können auch mehrere derartiger Absorptionsschichten übereinander angeordnet werden (Fig. 10D). In einem anderen Beispiel sind die Öffnungen 17 in Erhebungen 171 einer Oberfläche 11 der Absorptionsschicht ausgebildet (Fig. 10C).

Gemäß dem Ausführungsbeispiel der Fig. 11 ist die Absorptionsschicht 1 so in einem Rahmen 2 gelagert, dass sie über den Rahmen quer zu ihrer Dickenrichtung verspannt werden kann, um die Eigenfrequenzen der Absorptionsschicht abzustimmen.

Die Ausführungsbeispiele der Fig. 12A bis E beziehen sich auf eine Variante des erfindungsgemäßen Absorbers, wonach zwei Absorptionsschichten 1a, 1b vorgesehen sind. Gemäß Fig. 12A sind die beiden Absorptionsschichten 1a, 1b in einem Abstand und parallel zueinander angeordnet und insbesondere über einen Seitenrand 1c einstückig miteinander verbunden. In dem Seitenrand 1c können zudem Öffnungen 6 vorgesehen sein, über die Luft aus einem sich zwischen den Absorptionsschichten 1 a, 1b erstreckenden Volumen 5 abströmen kann (Fig. 12B).

Darüber hinaus kann in dem Volumen 5 ein Dämmmaterial 7 angeordnet sein, insbesondere derart, dass das Volumen zumindest näherungsweise komplett gefüllt ist (Fig. 12C). Die Absorptionsschichten 1a und 1b müssen natürlich nicht einstückig miteinander verbunden sein, sondern können auch jeweils plan ohne Seitenrand ausgeformt sein (Fig. 12D), wobei das Volumen 5 analog zu Fig. 12C mit einem Dämmmaterial 7 gefüllt sein kann. Das Dämmmaterial ist insbesondere so beschaffen, dass es das Volumen 5 nur teilweise ausfüllt (Fig. 12 E).

Auch wenn der erfindungsgemäße Absorber nur eine Absorptionsschicht aufweist, kann diese an ihrer Rückseite ein Dämmmaterial aufweisen (Fig. 13A). Darüber hinaus ist es möglich, dass die Absorptionsschicht Lufteinschlüsse 8 (Fig. 13B) oder ein sonstiges, z.B. gitterartig ausgeformtes Material 9 (z.B. aus Metall) aufweist, um ihre Biegesteifigkeit zu erhöhen (Fig. 13C).

Eine weitere Ausführungsform des erfindungsgemäßen Absorbers zeigt Fig. 14. Danach sind mehrere Absorptionsschichten 1a-1d mit einem Abstand und parallel zueinander angeordnet. Die Absorptionsschichten 1a-1d sind jeweils über Gelenkelemente 9 miteinander verbunden, so dass der Abstand der Absorptionsschichten zueinander nach Art einer Ziehharmonika verändert werden kann. Die Gelenkelemente können insbesondere durch flexible Materialstücke (z.B. aus einem textilen Material) gebildet sein.

Fig. 15 betrifft eine Ausführungsform des bewegbaren Elementes 1' des erfindungsgemäßen akustischen Wandlers. Das bewegbare Element 1' weist eine von seiner Mitte zum Seitenrand 15 hin (d.h. entlang der Haupterstreckungsebenen des bewegbaren Elementes) zunehmende Dicke auf. Dies dient insbesondere dazu, Reflexionen von in dem bewegbaren Element angeregten Biegewellen an dem Seitenrand zu unterdrücken.

Es wird darauf hingewiesen, dass Elemente der oben erläuterten Ausführungsbeispiele natürlich auch miteinander kombiniert werden können. Beispielsweise kann das bewegbare Element der Fig. 15 Elemente der Absorptionsschichten der Fig. 1 bis 14 (z.B. ein zusätzliches Masseelement oder eine Perforation) aufweisen.

## Patentansprüche

1. Akustischer Absorber, mit einer aus einem offenporig porösen Material gebildeten Absorptionsschicht (1), wobei
das offenporig poröse Material derart biegeelastisch ist, dass die Absorptionsschicht (1) beim Auftreffen von Schallwellen zu Biegeschwingungen mit Eigenfrequenzen der Absorptionsschicht (1) angeregt wird und der Absorber aufgrund des Hineinströmens von Luft in das offenporig poröse Material der Absorptionsschicht Schallwellen eines ersten Frequenzbereichs und aufgrund der Anregung von Biegeschwingungen der Absorptionsschicht Schallwellen eines zweiten Frequenzbereichs, der niedrigere Frequenzen umfasst als der erste Frequenzbereich, absorbieren kann,
**dadurch gekennzeichnet, dass**
das offenporig poröse Material aus mehreren Vlieslagen besteht und zur Bindung der Vlieslagen und/oder der Fasern der Vlieslagen ein Bindemittel in Form von Latex und/oder ein thermisch aktivierbares Bindemittel aufweist.

2. Akustischer Absorber nach Anspruch 1, **dadurch gekennzeichnet, dass** das offenporig poröse Material derart viskos ist, dass Biegeschwingungen der Absorptionsschicht (1) gedämpft werden.

3. Akustischer Absorber nach Anspruch 1 oder 2, **dadurch gekennzeichnet, dass** die Absorptionsschicht (1) eine Biegesteifigkeit im Bereich zwischen 200 und 400 Nm aufweist.

4. Akustischer Absorber nach einem der vorhergehenden Ansprüche, **dadurch gekennzeichnet, dass** die tiefste Biegeschwingungs-Eigenfrequenz der Absorptionsschicht im Bereich zwischen 0,00005Hz und 300Hz liegt.

5. Akustischer Absorber nach einem der vorhergehenden Ansprüche, **dadurch gekennzeichnet, dass** die Flächenmasse in Dickenrichtung der Absorptionsschicht (1) und/oder in einer Richtung senkrecht zur Dickenrichtung variiert.

6. Akustischer Absorber nach einem der vorhergehenden Ansprüche, **dadurch gekennzeichnet, dass** die Absorptionsschicht so gelagert ist, dass sie zu kolbenartigen Schwingungen angeregt werden kann.

7. Akustischer Absorber nach einem der vorhergehenden Ansprüche, **dadurch gekennzeichnet, dass** das offenporig poröse Material erste Fasern eines ersten Materials und zweite Fasern eines zweiten Materials aufweist.

8. Akustischer Absorber nach Anspruch 7, **dadurch gekennzeichnet, dass** die ersten Fasern eine höhere Viskosität als die zweiten Fasern aufweisen.

9. Akustischer Absorber nach einem der vorhergehenden Ansprüche, **dadurch gekennzeichnet, dass** die durch das offenporig poröse Material gebildete Absorptionsschicht eine erste Absorptionsschicht (1a) des Absorbers darstellt und der Absorber eine ebenfalls aus einem offenporig porösen Material gebildete zweite Absorptionsschicht (1b) aufweist.

10. Akustischer Absorber nach einem der vorhergehenden Ansprüche, **dadurch gekennzeichnet, dass** der akustische Absorber ausschließlich aus einer plattenartig gestalteten Absorptionsschicht gebildet ist.

11. Anordnung aus einem akustischen Absorber nach einem der vorhergehenden Ansprüche und einem Rahmen, wobei die Absorptionsschicht lose in den Rahmen eingelegt oder zumindest teilweise in den Rahmen eingespannt ist.

12. Verwendung eines akustischen Absorbers nach einem der Ansprüche 1 bis 10, wobei der akustische Absorber zumindest teilweise freischwingend gelagert ist.

13. Verfahren zum Herstellen eines akustischen Absorbers, mit den Schritten:
- Bereitstellen einer Materialschicht, die aus mehreren Vlieslagen besteht;
- Verdichten oder Aufschäumen der Materialschicht, so dass eine offenporig poröse Absorptionsschicht entsteht, die derart biegeelastisch ist, dass sie bei Auftreffen von Schallwellen zu Biegeschwingungen mit Eigenfrequenzen der Absorptionsschicht (1) angeregt wird und der Absorber aufgrund des Hineinströmens von Luft in das offenporig poröse Material der Absorptionsschicht Schallwellen eines ersten Frequenzbereichs und aufgrund der Anregung von Biegeschwingungen der Absorptionsschicht Schallwellen eines zweiten Frequenzbereichs, der niedrigere Frequenzen umfasst als der erste Frequenzbereich, absorbieren kann,
**gekennzeichnet durch**
Binden der Vlieslagen und/oder der Fasern der Vlieslagen mit einem Bindemittel in Form von Latex und/oder mit einem thermisch aktivierbaren Bindemittel.

## Claims

1. An acoustic absorber, comprising an absorption layer (1) formed from an open-pore porous material, wherein the open-pore porous material is formed flexurally elastically in such a way that flexural vibrations with natural frequency of the absorption layer (1) are excited in the absorption layer (1) when sound waves strike it and, owing to the inflow of air into the open-pore porous material of the absorption layer, the absorber can absorb sound waves in a first frequency range and, on account of the excitation of flexural vibrations of the absorption layer, sound waves in a second frequency range, which comprises lower frequencies than the first frequency range,
**characterized in that**
the open-pore porous material consists of a plurality of nonwoven layers and comprises a binder in the form of latex and/or a thermally activatable binder that bonds the nonwoven layers and/or the fibers of the nonwoven layers.

2. The acoustic absorber as claimed in claim 1, **characterized in that** the open-pore porous material is viscous such that flexural vibrations of the absorption layer (1) are damped.

3. The acoustic absorber as claimed in claim 1 or 2, **characterized in that** the absorption layer (1) has a flexural stiffness in the range between 200 and 400 Nm.

4. The acoustic absorber as claimed in one of the preceding claims, **characterized in that** the lowest flexural-vibration natural frequency of the absorption layer is in the range between 0.00005 Hz and 300 Hz.

5. The acoustic absorber as claimed in one of the preceding claims, **characterized in that** the mass per unit area varies in the thickness direction of the absorption layer (1) and/or in a direction that is perpendicular to the thickness direction.

6. The acoustic absorber as claimed in one of the preceding claims, **characterized in that** the absorption layer is supported such that piston-type vibrations can be excited therein.

7. The acoustic absorber as claimed in one of the preceding claims, **characterized in that** the open-pore porous material has first fibers of a first material and second fibers of a second material.

8. The acoustic absorber as claimed in claim 7, **characterized in that** the first fibers have a higher viscosity than the second fibers.

9. The acoustic absorber as claimed in one of the preceding claims, **characterized in that** the absorption layer formed by the open-pore porous material represents a first absorption layer (1a) of the absorber and the absorber has a second absorption layer (1b) which is likewise formed from an open-pore porous material.

10. The acoustic absorber as claimed in one of the preceding claims, **characterized in that** the acoustic absorber is exclusively formed by a plate-like absorption layer.

11. The acoustic absorber as claimed in one of the preceding claims and a frame, wherein the absorption layer is inserted loosely in the frame or is at least partially clamped in the frame.

12. Use of an acoustic absorber as claimed in one of the claims 1 to 10, wherein the acoustic absorber is at least partially supported in such a manner that it can vibrate freely.

13. A method for producing an acoustic absorber comprising the following steps:
- providing a material layer which consists of a plurality of nonwoven layers;
- densifying or foaming the material layer such that an open-pore porous absorption layer results which is flexurally elastically in such a way that it is excited to flexurally vibrations with natural frequency of the absorption layer (1) when sound waves impinge and owing to the inflow of air into the open-pore porous material of the absorption layer, the absorber can absorb sound waves in a first frequency range and, on account of the excitation of flexural vibrations of the absorption layer, sound waves in a second frequency range, which comprises lower frequencies than the first frequency range,
**characterized by**
bonding the nonwoven layers and/or the fibers of the nonwoven layers with a binder in the form of latex and/or a thermally activatable binder.

## Revendications

1. Absorbeur acoustique, comprenant une couche d'absorption (1) formée à partir d'un matériau poreux à pores ouverts, sachant
que le matériau poreux à pores ouverts est élastique et souple de telle manière que la couche d'absorption (1) est amenée, en cas d'impact d'ondes sonores, à effectuer des vibrations de flexion à des fréquences propres à la couche d'absorption (1) et que l'absorbeur peut absorber, du fait de l'entrée d'air à l'intérieur du matériau poreux à pores ouverts de la couche d'absorption, des ondes sonores d'une première plage de fréquences et, du fait de la mise en vibration de flexion de la couche d'absorption, des ondes sonores d'une deuxième plage de fréquences, laquelle comprend des fréquences plus basses que la première plage de fréquences,
**caractérisé en ce que**
le matériau poreux à pores ouverts est constitué de plusieurs couches de non tissé et présente, aux fins de la liaison des couches de non tissé et/ou des fibres des couches de non tissé, un agent liant sous la forme de latex et/ou un agent liant pouvant être activé thermiquement.

2. Absorbeur acoustique selon la revendication 1, **caractérisé en ce que** le matériau poreux à pores ouverts est visqueux de telle manière que des vibrations de flexion de la couche d'absorption (1) sont amorties.

3. Absorbeur acoustique selon la revendication 1 ou 2, **caractérisé en ce que** la couche d'absorption (1) présente une résistance à la flexion comprise dans la plage allant de 200 à 400 Nm.

4. Absorbeur acoustique selon l'une quelconque des revendications précédentes, **caractérisé en ce que** la fréquence propre de la vibration de flexion la plus basse de la couche d'absorption se situe dans la plage allant de 0,00005 Hz à 300 Hz.

5. Absorbeur acoustique selon l'une quelconque des revendications précédentes, **caractérisé en ce que** la masse surfacique dans le sens de l'épaisseur de la couche d'absorption (1) et/ou dans un sens de manière perpendiculaire par rapport au sens de l'épaisseur est variable.

6. Absorbeur acoustique selon l'une quelconque des revendications précédentes, **caractérisé en ce que** la couche d'absorption est logée de telle sorte qu'elle peut être amenée à effectuer des vibrations à la manière d'un piston.

7. Absorbeur acoustique selon l'une quelconque des revendications précédentes, **caractérisé en ce que** le matériau poreux à pores ouverts présente des premières fibres d'un premier matériau et des deuxièmes fibres d'un deuxième matériau.

8. Absorbeur acoustique selon la revendication 7, **caractérisé en ce que** les premières fibres présentent une viscosité plus élevée que les deuxièmes fibres.

9. Absorbeur acoustique selon l'une quelconque des revendications précédentes, **caractérisé en ce que** la couche d'absorption formée par le matériau poreux à pores ouverts constitue la première couche d'absorption (1a) de l'absorbeur, et **en ce que** l'absorbeur présente une deuxième couche d'absorption (1b) formée de la même manière à partir d'un matériau poreux à pores ouverts.

10. Absorbeur acoustique selon l'une quelconque des revendications précédentes, **caractérisé en ce que** l'absorbeur acoustique est formé exclusivement à partir d'une couche d'absorption présentant une configuration de type plaque.

11. Ensemble constitué d'un absorbeur acoustique selon l'une quelconque des revendications précédentes et d'un châssis, sachant que la couche d'absorption est placée dans le châssis de manière lâche ou est serrée au moins en partie dans le châssis.

12. Utilisation d'un absorbeur acoustique selon l'une quelconque des revendications 1 à 10, sachant que l'absorbeur acoustique est logé au moins en partie de manière à effectuer librement des vibrations.

13. Procédé servant à fabriquer un absorbeur acoustique, comprenant les étapes suivantes consistant à :
- fournir une couche de matériau, qui est constituée de plusieurs couches de non tissé ;
- compacter ou expanser la couche de matériau de manière à obtenir une couche d'absorption poreuse à pores ouverts, laquelle est élastique et flexible de telle manière qu'elle est amenée, lors de l'impact d'ondes sonores, à effectuer des vibrations de flexion à des fréquences propres à ladite couche d'absorption (1) et que l'absorbeur peut absorber, du fait de l'entrée d'air à l'intérieur du matériau poreux à pores ouverts de la couche d'absorption, des ondes sonores d'une première plage de fréquences et, du fait de la mise en vibration de flexion de la couche d'absorption, des ondes sonores d'une deuxième plage de fréquences, laquelle comprend des fréquences plus basses que la première plage de fréquences,
**caractérisé par**
la liaison des couches de non tissé et/ou des fibres des couches de non tissé à l'aide d'un agent liant se présentant sous la forme de latex et/ou à l'aide d'un agent liant pouvant être activé thermiquement.
